# EUROPÄISCHE PATENTSCHRIFT

(11) **EP 1 437 473 B1**
(45) Veröffentlichungstag und Bekanntmachung des Hinweises auf die Patenterteilung: **07.03.2007**
(21) Anmeldenummer: 04000216.4
(22) Anmeldetag: 08.01.2004
(51) Int. Cl.: E05D 15/58, E05B 53/00

(54) **Verriegelbares Dreh-und/oder Schiebedrehflügelsystem**
Lockable sliding and swinging wing system
Système verrouillable des panneaux pivotantes et coulissantes

(30) Priorität: 10.01.2003 DE 10300859
(43) Veröffentlichungstag der Anmeldung: 14.07.2004
(73) Patentinhaber: SCHÜCO International KG, 33609 Bielefeld (DE)
(72) Erfinder: Höcker, Eitel-Friedrich, 33739 Bielefeld (DE); Ellermann, Frank, 32791 Lage (DE)
(74) Vertreter: Specht, Peter

(56) Entgegenhaltungen:
- DE-A- 10 002 074
- FR-A- 908 445
- FR-A- 1 261 587
- US-A- 5 657 578
- US-B1- 6 276 092

## Beschreibung

Die Erfindung betrifft ein Dreh- und/oder Schiebedrehflügelsystem nach dem Oberbegriff des Anspruchs 1.

Gattungsgemäße Dreh- und/oder Schiebedrehflügelsysteme sind sowohl aus der FR - A-908445 als auch aus der FR-A-1261587 bekannt.

Ein weiteres Dreh- und/oder Schiebedrehflügelsystem ist aus der DE 100 02 074 bekannt. Beim Betätigen des Entriegelungselementes werden nach dieser Schrift mit einer Handbewegung durch horizontales Ziehen an dem Betäügungselcment - einem Seil - sowohl die Riegel gelöst als auch die Schwenk- oder Schiebebewegung zum Öffnen des Drehflügels eingeleitet. Hierbei besteht das Problem, dass bei einem horizontalem Ziehen am Betätigungselement je nach abweichender Zugrichtung mehr oder weniger zufällig entweder der obere oder der untere Riegel zuerst betätigt wird. Hierdurch kann eine einseitige Belastung des Glaselementes bzw. der Glasscheibe hervorgerufen werden. Darüber hinaus wird beim Betätigen des Betätigungselementes zum Lösen der Riegel eine relativ hohe Betätigungskraft aufgewendet, die beim Herausziehen und Lösen der Riegel eine beschleunigte, unkontrollierte Öffnungsbewegung einleitet, die in Beschädigungen des Drehflügels oder sogar Verletzungen des Bedieners durch Öffnungsbewegung resultieren kann.

Die Erfindung hat ausgehend vom gattungsgemäßen Stand der Technik, der FR -A-908445, den Handgriff auf einfache Weise höhenverstellbar montierbar auszugestalten.

Die Erfindung löst diese Aufgabe durch den Gegenstand des Anspruchs 1.

Vorteilhafte Ausgestaltungen sind den Unteransprüchen zu entnehmen.

Zur synchronen Betätigung der Riegel ist durch das Betätigungselement eine bewegliche Handhabe am Betätigungselement angeordnet. Durch die Handhabe wird die Betätigung des Betätigungselementes erleichtert und die Betätigung der Riegel synchronisiert. Insbesondere ist die Handhabe derart ausgelegt, daß in einer ersten Bewegung der Handhabe die Riegel entriegelt werden und in einer zweiten Bewegung der Handhabe der Flügel geöffnet wird.

Durch diese Variante werden der Entriegelungsvorgang und der Öffnungsvorgang in einfacher Weise klar voneinander getrennt, so dass das Aufschwenken oder Aufschieben des Drehflügels oder des Schiebeflügels nach dem Entriegeln feinfühlig und kontrolliert geregelt erfolgen kann. Die Gefahr von Beschädigungen des Drehflügels und die Gefahr von Verletzungen der Bedienperson werden auf einfache Weise deutlich verringert.

Vorzugsweise übt die Handhabe durch Verdrehen Zug auf das Zugelement aus und öffnet die Riegel. Die Verdrehbewegung unterscheidet sich klar von der weiteren Bewegung zum Öffnen des Flügels, sei es durch Aufziehen des Flügels oder durch ein Aufschieben.

Vorzugsweise ist die Stellung der Handhabe auf einer Scheibe des Flügels einstellbar. Auf diese Weise kann der Angriffpunkt der Krafteinleitung bzw. der Betätigung nach Varianten der Erfindung insbesondere bei der Erstmontage frei gewählt und z.B. entsprechend der Körpergröße des Benutzers variiert und eingestellt werden.

Insbesondere ist das Zugelement gleitend in der Durchführung geführt und durchsetzt diese.

Dabei ist das Zugelement in der Durchführung fixierbar.

Bevorzugt ist an dem oberen oder unteren Rahmenprofil ein Beschlagteil angeordnet, welches mehrere Rastausnehmungen aufweist, welche zum Eingriff von einem der Riegel in verschiedenen Öffnungsstellungen des Drehflügels ausgelegt sind. Durch diese Variante der Erfindung kann der Drehflügel auf einfache und problemlose Weise in verschiedenen Lüftungspositionen verrastet werden. Hierbei wirkt es sich wiederum vorteilhaft aus, dass die Öffnungsbewegung des Drehwinkels besonders kontrolliert und feinfühlig erfolgen kann.

Nachfolgend wird die Erfindung unter Bezug auf die Zeichnung näher beschrieben. Es zeigt:
- Fig. 1: eine erste perspektivische Ansicht eines Teiles eines Dreh- und/oder Schiebedrehflügelsystems;
- Fig. 2: eine zweite perspektivische Ansicht des Dreh- und/oder Schiebedrehflügelsystems aus Fig. 1;
- Fig. 3: eine Ansicht des Bereichs der Handhabe in zwei verschiedenen Griffstellungen;
- Fig. 4: einen Schnitt durch den Bereich der Handhabe aus Fig. 3; und
- Fig. 5: eine weitere Skizze des Bereichs einer Handhabe.

Das Dreh- und/oder Schiebedrehflügelsystem zur Ausbildung und/oder als Bestandteil einer Balkonverglasung umfasst einen Blendrahmen 1, der ei oberes Rahmenprofil 2 und ein unteres Rahmenprofil 3 und ggf. weitere seitliche Rahmenprofile 4 aufweist, von denen hier nur ein linkes Rahmenprofil 4 erkennbar ist.

Am Blendrahmen sind hier beispielhaft drei Flügel 5, 6, 7 angeordnet, von denen wenigstens einer, hier der linke Flügel 5, als Drehflügel ausgebildet ist und von denen hier die zwei weiteren Flügel 6, 7 als Schiebedrehflügel ausgebildet sind, welche im Blendrahmen zwischen dem oberen und dem unteren Rahmenprofil 3 verschieblich geführt sind.

Im geschlossenen Zustand des Drehflügels 5 bilden die drei Flügel eine Flächeneinheit. In diesem Zustand wird der Drehflügel 5 ferner mittels eines oberen und eines unteren Riegels 8, 9 am oberen bzw. am unteren Rahmenprofil 2, 3 gehalten. Die Riegel 8, 9 sind jeweils hier vertikal verschieblich und federbelastet.

Um die Riegel 8, 9 aus ihrer Verriegelungsstellung lösen zu können, sind sie über ein Betätigungselement miteinander verbunden, welches hier als Seil 10 ausgebildet ist, das beispielsweise rund oder auch bandartig ausgebildet sein kann.

An der Öffnungsseite des Drehflügels 5 ist eine Handhabe 11 angeordnet, welche eine Durchführung, eine Durchgangsbohrung 12 (siehe Fig. 4), aufweist, die vom Betätigungs- und Zugelement, hier vom Seil 10, durchsetzt wird.

Durch Drehen der Handhabe 11 werden die beiden Riegel 8, 9 synchron oder nahezu synchron aus ihrer Verriegelungsstellung gelöst. Sobald die Lösestellung der Riegel 8, 9 bzw. deren entriegelte Stellung erreicht ist, kann der Drehflügel 5 mittels einer weiteren Bewegung - nämlich mittels Ziehen - an der Handhabe 11 aus der Stellung der Fig. 1 in die Stellung der Fig. 2 geöffnet werden.

Am oberen Rahmenprofil 2 ist ein Beschlagteil 13 angeordnet, welches mehrere Rastausnehmungen 14 aufweist, welche zum Eingriff des oberen Riegels 8 unter Federbelastung und damit zur Realisierung verschiedener Drehstellungen z.B. zur Realisierung verschiedener Spaltlüftungsstellungen ausgebildet ist.

Figur 2 zeigt die Balkonverglasung im teilgeöffneten Zustand.

Der Drehflügel 5 ist hier in seine maximale Öffnungsstellung bewegt worden, wobei zunächst in einer ersten Bewegung - einer Drehbewegung - die Entriegelung der beiden Riegel 5 und 6 über das Seil 10 und die Handhabe 11 erfolgt und dann in einer zweiten Bewegung durch Heranziehen des Drehflügels 5 derselbe geöffnet wird.

Die Schiebedrehflügel 6, 7 werden sodann einzeln an den Drehflügel 5 herangeschoben, bis eine Raststellung am Drehbeschlag des Drehflügels 5 erreicht wird. Durch Aufdrehen des Schiebedrehflügels 6, 7 wird die Drehachse am Drehflügel 5 formschlüssig festgelegt und die Schiebedrehflügel 6, 7 können paketartig nebeneinander - ausgehend vom Drehflügel - in an sich bekannter Weise angeordnet und geparkt werden (hier nicht dargestellt).

Fig. 3 zeigt eine Darstellung der auf die Glasscheibe 15 des Drehflügels 5 montierten Handhabe 11. Die Handhabe weist hier eine Grundplatte 16 auf, auf welcher ein Griff 17 (z.B. ein Knauf) verschwenkbar angeordnet ist.

Die Grundplatte 16 kann auf der Glasscheibe 15 durch Kleben, Schrauben oder dgl. befestigt werden.

Nach einer besonders bevorzugten Ausführungsform weist die Grundplatte 16 einen Ausleger 18 auf, welcher die Seitenkante der Scheibe 15 umgreift und welcher beispielsweise derart vorgespannt ist, dass er die Grundplatte 16 auf der Glasscheibe 15 festlegt, z.B. festspannt oder festklemmt. Eine derartige Ausgestaltung bietet den Vorteil, dass der Benutzer die Höhenstellung der Handhabe individuell einstellen kann. Nach einer Variante können die Auflageseiten zur Scheibe an der Grundplatte 16 und deren Ausleger 18 mit einer reibungserhöhenden Beschichtung wie einer Gummierung versehen sein, um die Reibhaftung der Handhabe 11 auf der Glasscheibe 15 zu erhöhen. Alternativ kann anstelle einer Beschichtung auch eine aktivierbare Klebebeschichtung oder beispielsweise ein Klebeband auf diesen Elementen aufgebracht sein, um die Handhabe bei der Montage auf der Glasscheibe 15 zu fixieren.

Wie zu erkennen, belastet der Handgriff 17 an seinen beiden gegenüberliegenden Enden in Abhängigkeit vom Winkel der Drehbewegung und der Länge des Griffes gleichzeitig die vom oberen Riegel 8 und vom unteren Riegel 9 kommenden Bereiche des Seils 10 in entgegengesetzter Richtung und zieht die Riegel 8, 9 gegen ihre Belastungsfedem in ihre Lösestellung vom Blendrahmen 1 fort. Hierdurch wird einerseits eine synchrone Betätigung und andererseits ein kontrolliertes Öffnen nach dem Entriegeln unterstützt (Figur 3 und 5: gestrichelte Darstellung entspricht Entriegelungsposition).

Danach kann der Handgriff 17 vom Benutzer zu sich herangezogen werden, um den Drehflügel 5 ganz oder in eine Lüftungsstellung hinein zu bewegen, in welche er durch ein Zurückdrehen des Handgriffs 17 und ein Lösen der Riegel 8, 9 fixierbar ist.

Wie in Fig. 4 zu erkennen, ist zwischen dem Handgriff 17 und der Grundplatte 16 eine Art Schaft 19 ausgebildet. Je nach Anordnung der Durchgangsbohrung - z.B. durch Anordnung im Schaft 19 mit geringerem Durchmesser oder quer oder besser längs durch den Griff 15 - kann auf einfache Weise der Weg der Linearbewegung des Riegels in Abhängigkeit des Verdrehwinkels des Handgriffes 15 beeinflusst werden.

Nach der dargestellten Variante wird das Zugelement 10 lose durch die Durchgangsbohrungen 12 oder Durchführungen 12' geführt.

Alternativ kann das Zugelement aber auch mittels Klemmelementen axial in der Handhabe 11 fixiert werden. Dies erfolgt beispielsweise dann, wenn nach der Erstmontage die endgültige Position für die Handhabe an der Scheibe 15 ermittelt und festgelegt wurde.

Als Klemmelemente kommen Klemmschrauben in Betracht, welche auf das Zugelement wirken oder in die Durchführungen eingeschraubte Klemmelemente, die vom Zugelement 10 durchdrungen sind und die bei einem Verschrauben ein Verklemmen des Zugelementes bewirken (z.B. Klemmhülsen, nicht dargestellt).

### Bezugszeichen

- Blendrahmen: 1
- Rahmenprofil: 2, 3, 4
- Drehflügel: 5
- Schiebedrehflügel: 6, 7
- Riegel: 8, 9
- Seil: 10
- Handhabe: 11
- Durchführung: 12, 12'
- Beschlagteil: 13
- Rastausnehmungen: 14
- Glasscheibe: 15
- Grundplatte: 16
- Griff: 17
- Ausleger: 18
- Schaft: 19

## Patentansprüche

1. Dreh- und/oder Schiebedrehflügelsystem, insbesondere zur Ausbildung und/oder als Bestandteil einer Balkonverglasung, mit
a. einem Blendrahmen (1), an dem mindestens ein Drehflügel (5) und/oder mindestens ein Schiebeflügel (6, 7) angeordnet ist, welcher relativ zum Blendrahmen (1) beweglich ist, und
b. mit zwei Riegeln (8, 9) zum Verriegeln des Dreh- und/oder Schiebeflügels, welche mit mindestens einem Betätigungselement (10), insbesondere einem seil- oder band- oder stangenartigen Zugelement (10), geöffnet und mittels einer Schließfeder verriegelt werden,
c. wobei zur synchronen Betätigung der Riegel durch das Betätigungselement (10) eine bewegliche Handhabe (11) am Betätigungselement angeordnet ist, die von einer Durchführung (12, 12') durchsetzt ist, durch welche das Zugelement geführt ist und die durch Verdrehen Zug auf das Zugelement (10) ausübt und die Riegel (9) öffner,
**dadurch gekennzeichnet, dass**
d. die Handhabe (11) auf einer Grundplatte (16) angeordnet ist, welche auf einer Scheibe **dadurch** befestigt ist, dass sie auf diese aufgeklebt ist und/oder dass sie einen Ausleger (18) aufweist, welcher einen Rand der Scheibe (15) umfasst und sie kraftschlüssig an der Grundplatte festlegt,
e. das Zugelement (10) in der Durchführung (12, 12') klemmend fixierbar ist, und
f. das Zugelement (10) einen Handgriff (17) aufweist, der über einen Schaft an der Grundplatte (16) angeordnet ist, wobei die Durchführung (12, 12') den Handgriff (17) oder den Schaft (19) durchsetzt.

2. Dreh- und/oder Schiebedrehflügelsystem nach Anspruch 1, **dadurch gekennzeichnet, daß** die Handhabe (11) derart ausgelegt ist, daß in einer ersten Bewegung der Handhabe die Riegel (8, 9) entriegelt werden und in einer zweiten Bewegung der Handhabe der Flügel geöffnet wird.

3. Dreh- und/oder Schiebedrehflügelsystem nach Anspruch 1 oder 2, **dadurch gekennzeichnet, daß** die Stellung der Handhabe (11) auf einer Scheibe (15) einstellbar ist.

4. Dreh- und/oder Schiebedrehflügelsystem nach einem der vorstehenden Ansprüche, **dadurch gekennzeichnet, daß** das Zugelement (10) gleitend in der Durchführung (12, 12') geführt ist und diese durchsetzt.

5. Dreh- und/oder Schiebedrehflügelsystem nach einem der vorstehenden Ansprüche, **dadurch gekennzeichnet, daß** die Grundplatte (16) eine Haftbeschichtung oder eine reibungserhöhende Beschichtung, insbesondere aus Gummi aufweist.

6. Dreh- und/oder Schiebedrehflügelsystem nach einem der vorstehenden Ansprüche, **dadurch gekennzeichnet, daß** am oberen oder unteren Rahmenprofil (2) ein Beschlagteil (13) angeordnet ist, welches mehrere Rastausnehmungen (14) aufweist, welche zum Eingriff von einem der Riegel (8, 9) in verschiedenen Öffnungsstellungen des Drehflügels (5) ausgelegt sind.

## Claims

1. Swivelling and/or sliding/swivelling leaf (or casement) system, in particular for forming balcony glazing and/or as a constituent part thereof, having
a. an outer frame (1), on which is arranged at least one swivelling leaf (5) and/or at least one sliding leaf (6, 7), which can be moved relative to the outer frame (1), and
b. two catches (8, 9) for locking the swivelling and/or sliding leaf, the catches being opened by at least one actuating element (10), in particular a cable-like or strip-like or rod-like pulling element (10), and being locked by means of a closing spring,
c. a moveable handle (11) being arranged on the actuating element (10), for synchronous actuation of the catches by the actuating element, and having a lead-through (12, 12') passing through it, the pulling element being guided through the lead-through and the latter, by virtue of turning, subjecting the pulling element (10) to pulling action and opening the catches (9),
**characterized in that**
d. the handle (11) is arranged on a base plate (16) which is fastened on a panel by being adhesively bonded thereon and/or by having an extension arm (18) which encloses a periphery of the panel (15) and secures it in a form-fitting manner on the base plate,
e. the pulling element (10) can be fixed with clamping action in the lead-through (12, 12'), and
f. the pulling element (10) has a handgrip (17) which is arranged on the base plate (16) via a shank, the lead-through (12, 12') passing through the handgrip (17) or the shank (19).

2. Swivelling and/or sliding/swivelling leaf system according to Claim 1, **characterized in that** the handle (11) is designed such that, in a first movement of the handle, the catches (8, 9) are unlocked and, in a second movement of the handle, the leaf is opened.

3. Swivelling and/or sliding/swivelling leaf system according to Claim 1 or 2, **characterized in that** it is possible to adjust the position of the handle (11) on a panel (15).

4. Swivelling and/or sliding/swivelling leaf system according to one of the preceding claims, **characterized in that** the pulling element (10) is guided in the lead-through (12, 12'), and passes through the latter, with sliding action.

5. Swivelling and/or sliding/swivelling leaf system according to one of the preceding claims, **characterized in that** the base plate (16) has an adhesion-type coating or a friction-enhancing coating, in particular made of rubber.

6. Swivelling and/or sliding/swivelling leaf system according to one of the preceding claims, **characterized in that** arranged on the top or bottom frame profile (2) is a fitting part (13) which has a plurality of latching recesses (14) which are designed for the engagement of one of the catches (8, 9) in different opening positions of the swivelling leaf (5).

## Revendications

1. Système de panneau pivotant et/ou pivotant et coulissant, en particulier pour réaliser et/ou pour faire partie d'un vitrage de balcon, avec
a. un dormant (1) sur lequel est placé au moins un panneau pivotant (5) et/ou un panneau coulissant (6, 7), qui est mobile par rapport au dormant (1), et
b. avec deux verrous (8, 9) pour verrouiller le panneau pivotant et/ou coulissant, lesquels sont ouverts avec au moins un élément d'actionnement (10), en particulier un élément de traction (10) de type câble, bande ou tige, et verrouillés au moyen d'un ressort de fermeture,
c. une poignée mobile (11) étant placée sur l'élément d'actionnement pour actionner de manière synchronisée les verrous avec l'élément d'actionnement (10), poignée qui est traversée par un passage (12, 12') à travers lequel passe l'élément de traction et qui exerce par rotation une traction sur l'élément de traction (10) et ouvre les verrous (9),
**caractérisé en ce que**
d. la poignée (11) est placée sur une plaque de base (16) qui est fixée sur une vitre de telle manière qu'elle est collée sur celle-ci et/ou elle présente une console (18) qui entoure un bord de la vitre (15) et l'immobilise par adhérence sur la plaque de base,
e. l'élément de traction (10) peut être fixé par coincement dans le passage (12, 12'), et
f. l'élément de traction (10) présente une poignée (17) qui est placée sur la plaque de base (16) par l'intermédiaire d'une tige, le passage (12, 12') traversant la poignée (17) et/ou la tige (19).

2. Système de panneau pivotant et/ou pivotant et coulissant selon la revendication 1, **caractérisé en ce que** la poignée (11) est conçue de telle manière que les verrous (8, 9) sont déverrouillés par un premier mouvement de la poignée et le panneau est ouvert par un deuxième mouvement de la poignée.

3. Système de panneau pivotant et/ou pivotant et coulissant selon la revendication 1 ou 2, **caractérisé en ce que** la position de la poignée (11) sur la vitre (15) est réglable.

4. Système de panneau pivotant et/ou pivotant et coulissant selon l'une des revendications précédentes, **caractérisé en ce que** l'élément de traction (10) est guidé de manière glissante dans le passage (12, 12') et traverse celui-ci.

5. Système de panneau pivotant et/ou pivotant et coulissant selon l'une des revendications précédentes, **caractérisé en ce que** la plaque de base (16) présente un revêtement adhérent ou un revêtement augmentant le frottement, en particulier en caoutchouc.

6. Système de panneau pivotant et/ou pivotant et coulissant selon l'une des revendications précédentes, **caractérisé en ce que** sur le profilé supérieur ou inférieur (2) du dormant est placée une partie d'armature (13) qui présente plusieurs évidements d'encliquetage (14) qui sont conçus pour la prise de l'un des verrous (8, 9) dans différentes positions d'ouverture du panneau pivotant (5).
